# EUROPÄISCHE PATENTANMELDUNG

(11) **EP 0 233 309 A1**
(43) Veröffentlichungstag der Anmeldung: **26.08.1987**
(21) Anmeldenummer: 86109522.2
(22) Anmeldetag: 11.07.1986
(51) Int. Cl.: G04B 37/22, G04B 39/00

(54) **Armbanduhr**

(30) Priorität: 18.02.1986 DE 8604295 U
(71) Anmelder: Erich Lacher Uhrenfabrik GmbH & Co.KG, D-75179 Pforzheim (DE)
(72) Erfinder: Günther, Horst, D-7543 Engelsbrand-3 (DE)
(74) Vertreter: Frank, Gerhard, Dipl.-Phys.

(57) **Zusammenfassung**

Eine Armbanduhr ist so aufgebaut, daß das Uhrgehäuse (10) im wesentlichen aus Holz besteht. Hierbei kann entweder Massivholz oder auch miteinander verleimte Furnierschichten (40) zur Verwendung kommen. Auch das Verschlußelement (20) kann aus Holz bestehen. Der Vorteil dieses Aufbaues besteht darin, daß die gesamte Armbanduhr extrem leicht ist und aufgrund der natürlichen Beschaffenheit von Holz gut hautverträglich ist. Geeignete Stoffe, wie zum Beispiel Lasuren, Imprägnierungen oder ähnliches können zur Oberflächengestaltung eingesetzt werden, auch eine Farbgebung ist auf einfache Weise möglich.

Besonders sinnvoll ergänzt wird eine derartige Uhr durch ein Armband aus Naturmaterialien, beispielsweise und/oder Leder.

## Beschreibung

Die Erfindung betrifft eine Armbanduhr mit einem Uhrgehäuse, in dem ein Uhrwerk gehalten ist, das ein Zifferblatt mit Zeigern trägt, das mit einem am Rand des Uhrgehäuses gehaltenen Uhrglas abgedeckt ist sowie mit einem Armband und einem Verschlußelement für das Armband.

Erfindungsgemäß besteht das Uhrgehäuse imwesentlichen aus Holz.

Diese Ausgestaltung besitzt den Vorteil, daß die gesamte Armbanduhr extrem leicht ist und auf Grund der natürlichen Beschaffenheit von Holz in der Regel gut hautverträglich, im Gegensatz zu metallischen Armbanduhren, die bei empfindlichen Benutzern auf der Tragestelle im Extremfall allergische Reaktionen auslösen können.

Darüber hinaus besteht bei einer Gestaltung des Uhrgehäuses aus Holz durch eine geeignete Wahl der Holzart die Möglichkeit, das Gehäuse in Form, Farbe und Design auf die anderen Uhrbestandteile abzustimmen, was bei metallischen Armbanduhren mit zum Beispiel Stahlgehäusen nur bedingt und mit zusätzlichen Bearbeitungsvorgängen möglich ist.

Grundsätzlich besteht die Möglichkeit, das Uhrgehäuse dabei einstückig aus Massivholz oder aber aus miteinander verleimten Furnierschichten herzustellen, wobei letzteres als "rekombiniertes Holz" bezeichnet wird.

In weiterer Ausgestaltung ist vorgesehen, daß auch das Verschlußelement des Armbands aus Massivholz oder rekombiniertem Holz besteht, so daß auch hier gegenüber dem üblicherweise aus Metall gefertigten Bauteil einerseits eine Gewichtsersparnis resultiert, andererseits auch die Hautverträglichkeit gewährleistet ist und ein einheitliche Gestaltung von Verschlußelement und Gehäuse ermöglicht wird.

Ergänzt werden diese erfindungsgemäßen Maßnahmen dadurch, daß das Armband aus Naturprodukten, beispielsweise Kork und/oder Leder besteht. Diese Naturprodukte sind ebenfalls gut hautverträglich und ergänzen den natürlichen Charakter der Armbanduhr.

Weitere Ausgestaltungen der erfindungsgemäßen Armbanduhr sind weiteren Unteransprüchen zu entnehmen.

Zwei Ausführungsbeispiele der erfindungsgemäßen Armbanduhr werden nun anhand von Zeichnungen näher erläutert. Es zeigen:
Figur 1 eine perspektivische Gesamtdarstellung der Armbanduhr mit einem Gehäuse aus Massivholz, ohne Uhrwerk, Zifferblatt, Zeiger und Uhrglas,
Figur 2 einen Querschnitt durch das Massivholzgehäuse der Uhr gemäß Figur 1 in der Ebene A-A mit eingesetzten Bauteilen und
Figur 3 eine perspektivische Teilansicht eines aus Furnierschichten gebildten Uhrgehäuses, das anstelle des in Figur 1 dargestellten Massivholzgehäuses verwendet werden kann.

Bei dem in Figur 1 dargestellten Ausführungsbeispiel besteht das Uhrgehäuse 10 aus einem Hartholz, wie zum Beispiel Teak oder Ebenholz, das zwei Ausdrehungen verschiedener Tiefe und verschiedenen Durchmessers auf seiner Oberseite zur Aufnahme des Uhrwerks, des Zifferblatts, der Zeiger und des Uhrglases aufweist. Die bis zu einer geringeren Tiefe mit dem Radius R2 gehende Bohrung und die tiefer gehende Bohrung mit dem geringeren Radius R1 erzeugen eine ringförmige Auflagefläche 10B für das Zifferblatt. Auf dem Boden 10C sitzt direkt oder über einen Werkring das Uhrwerk auf.

An einer Seite des Gehäuses 10 befindet sich eine Bohrung 10A zur Durchführung einer Einstellwelle für das Uhrwerk, wobei die Achse A-A der Einstellwelle parallel zum Boden 10C verläuft.

An beiden Stirnseiten des Holzgehäuses ist eine Ausnehmung vorgesehen, die zur Unterseite des Gehäuses 10 hin offen ist und in deren sich gegenüberliegenden Seitenflächen Bohrungen 10D zur Aufnahme der Federstege 31, 32 eines Federstabes vorgesehen sind, um den die beiden Hälften 30A, 30B des Armbandes geschlungen sind. Diese Federstege 31, 32 rasten in bekannter Weise in die Bohrungen 10D ein und stellen somit eine kraftschlüssige Verbindung zwischen dem Gehäuse 10 und dem Armband 30A/30B her. Beim dargestellten Ausführungsbeispiel wird dabei vom oberen Bereich des Gehäuses 10 die Anschlußstelle der Armbandhälften 30A/ 30B überdeckt.

Die eine Hälfte 30A des Armbandes trägt in bekannter Weise ein Verschluß element 20, das erfindungsgemäß ebenfalls aus Massivholz oder rekombiniertem Holz, zweckmäßigerweise aus der gleichen Art wie das Gehäuse 10, hergestellt ist.

In Fig. 2 ist ein Teilschnitt durch das Uhrgehäuse gemäß Fig. 1 dargestellt, wobei die einzelnen Bauteile zur Vervollständigung der Uhr eingesetzt sind:

Auf dem Boden 10C des Gehäuses 10 liegt ein Werkring 13, der seinerseits das Uhrwerk 11 trägt und auch einen geschlossenen Boden aufweisen kann. Auf der Oberseite des Uhrwerkes 11 liegt das Zifferblatt 12, das sich mit einem Radius von etwa R2 über die ringförmige Auflagefläche 10B bis zu deren Rand erstreckt. An der Zeigerwelle des Uhrwerks 11 sind die Zeiger 14, 15 und 16 angeordnet, und das Zifferblatt 12 ist schließlich mit einem Uhrglas 17 überspannt, das an seinem äußeren Umfangsbereich Umfangsrillen 19 in Form von Schraubkrallen aufweist, mittels derer es in die leicht kegelstumpfförmig abgeschrägte Innenwandung der oberen Bohrung mit dem Radius R2 eingepreßt oder eingeschraubt werden kann.

Durch die kegelstumpfartige Hinterschneidung des Innenrandes der oberen Bohrung entsteht auch eine Einschnapp-Wirkung, durch die das Uhrglas 17 auf das Zifferblatt 12 gedrückt wird und wobei die Kontaktflächen zwischen Uhrgehäuse 10 und Uhrglas 17 gleichzeitig als Dichtfläche wirken.

In den Raum zwischen Uhrglas 17 und Zifferblatt 12 ist im Kontaktbereich dieser beiden Bauteile eine Metalleinlage 18 (Armierungsring) eingelegt, die einer Ermüdung des Uhrglases 17 entgegenwirkt.

Die Bohrung 10A zur Aufnahme der (nicht dargestellten) Einstellwelle für das Uhrwerk 11 weist an ihrem äußeren Ende (Mündungsbereich) eine Metallhülse 10E auf, die eine Krone 10G trägt, die über einen Dichtring 10F sich umfangsseitig an der Metallhülse 10E abstützt und die Kraftverbindung zur (nicht dargestellten) Einstellwelle herstellt, so daß in bekannter Weise durch Drehung der Krone 10G sich die Einstellwelle um ihre Achse A-A (Fig. 1) verdreht und die entsprechenden mechanischen oder elektronischen Abläufe im Uhrwerk 11 veranlaßt.

Fig. 3 zeigt ein zweites Ausführungsbeispiel für das Holzgehäuse 10, nämlich aus verleimten Furnierschichten 40, die in Fig. 3 zur Verdeutlichung terrassenförmig herausgebrochen sind, um den Schichtcharackter darzustellen. Die durch Pfeile angedeutete Maserungsrichtung der Furnierschichten ist bei aufeinanderfolgenden Furnierschichten 40 um 90° verdreht. So weist beim dargestellten Ausführungsbeispiel der Fig. 3 die Maserungsrichtung der unteren Furnierschicht in Richtung P, die der nächstfolgenden Furnierschicht in der dazu senkrechten Richtung Q, die darüberliegende Furnierschicht wiederum in Richtung P usw.. Diese Kreuzverleimung einzelner Furnierschichten gewährleistet eine hohe Formstabilität des Uhrgehäuses. Insbesondere bietet sich auch die Herstellung des Verschlusses 20, der naturgemäß mechanisch stark beansprucht ist, aus derart verleimten Furnierschichten an.

Als Material für diese Furnierschichten sind grundsätzlich alle Harthölzer geeignet, besonders jedoch Teak oder Ebenholz.

Sowohl das einstückige Massivholzgehäuse gemäß dem Ausführungsbeispiel der Figuren 1 und 2 als auch das aus verleimten Furnierschichten aufgebaute Gehäuse gemäß dem Ausführungsbeispiel nach Fig. 3 kann durch Behandlung mit geeigneten Stoffen, wie zum Beispiel Lasuren, Imprägnierungen geschützt werden oder in seinen Oberflächeneigenschaften beeinflußt werden. Auch eine geeignete Farbgebung ist auf einfache Weise möglich.

In Verbindung mit einem Armband aus natürlichen Produkten, zum Beispiel Leder oder Kork, schafft die Erfindung somit eine Armbanduhr, deren Kontaktflächen mit der Haut des Benutzers ausschließlich aus natürlichen Materialien bestehen und die extrem leicht ist.

## Patentansprüche

1. Armbanduhr mit einem Uhrgehäuse (10), in dem ein Uhrwerk (11) gehalten ist, das ein Zifferblatt (12) mit Zeigern (14, 15, 16) trägt, das mit einem am Rand des Uhrgehäuses (10) gehaltenen Uhrglas (17) abgedeckt ist sowie mit einem Armband (30A, 30B) und einem Verschlußelement (20) für das Armband,
dadurch gekennzeichnet, daß das Uhrgehäuse (10) im wesentlichen aus Holz besteht.

2. Armbanduhr nach Anspruch 1, dadurch gekennzeichnet, daß das Uhrgehäuse (10) aus Massivholz oder miteinander verleimten Furnierschichten (40) (rekombiniertes Holz) besteht.

3. Armbanduhr nach Anspruch 2, dadurch gekennzeichnet, daß die Furnierschichten (40) abwechselnd kreuzverleimt sind, das heißt, daß die Furnierrichtungen (P, Q) aufeinanderfolgender Furnierschichten (40) gegeneinander gedreht sind.

4. Armbanduhr nach Anspruch 1-3, dadurch gekennzeichnet, daß auch das Verschlußelement (20) aus Massivholz oder rekombiniertem Holz besteht.

5. Armbanduhr nach Anspruch 1, dadurch gekennzeichnet, daß im Uhrgehäuse (10) zur Aufnahme der Einstellwelle eine Bohrung (10A) eingebracht ist, in die eine Metallhülse (10E) eingesetzt ist, die die Krone (10G) trägt.

6. Armbanduhr nach Anspruch 5, dadurch gekennzeichnet, daß die Krone (10G) gegenüber der Metallhülse (10E) mit einem Dichtring (10F) abgeschlossen ist.

7. Armbanduhr nach Anspruch 1, dadurch gekennzeichnet, daß das Zifferblatt (12) eine Furnierauflage besitzt.

8. Armbanduhr nach Anspruch 1, dadurch gekennzeichnet, daß das Armband aus Naturprodukten, beispielsweise Kork und/oder Leder besteht.

9. Armbanduhr nach Anspruch 1, dadurch gekennzeichnet, daß das Uhrglas (17) in seinem Kontaktbereich mit dem Uhrgehäuse (10) kegelstumpfförmig ausgebildet ist und das Uhrgehäuse (10) hintergreift.

10. Armbanduhr nach Anspruch 9, dadurch gekennzeichnet, daß das Uhrglas (17) in seinem kegelstumpfförmigen Kontaktbereich Umfangsrillen (19) in Form von Schraubkrallen aufweist.

11. Armbanduhr nach Anspruch 1, dadurch gekennzeichnet, daß im Kontaktbereich zwischen Uhrglas (17) und Zifferblatt (12) ein Armierungsring (18) eingelegt ist.

12. Armbanduhr nach Anspruch 1, dadurch gekennzeichnet, daß zumindest die Unterseite des Uhrgehäuses (10) aus Holz besteht, insbesondere einer Furnierschicht (40).
